# EUROPÄISCHE PATENTSCHRIFT

(11) **EP 2 185 287 B1**
(45) Veröffentlichungstag und Bekanntmachung des Hinweises auf die Patenterteilung: **11.05.2011**
(21) Anmeldenummer: 08803948.2
(22) Anmeldetag: 10.09.2008
(51) Int. Cl.: B02C 17/14

(54) **SCHWINGMÜHLE**
VIBRATORY GRINDING MILL
VIBRO-BROYEUR

(30) Priorität: 14.09.2007 DE 102007043940; 27.11.2007 DE 102007057020; 25.07.2008 DE 102008035009
(43) Veröffentlichungstag der Anmeldung: 19.05.2010
(73) Patentinhaber: FLSmidth Wuppertal GmbH, 42389 Wuppertal (DE)
(72) Erfinder: RAUTER, Rachid, 42277 Wuppertal (DE); Ernst Michael Haas, 42115 Wuppertal (DE)
(74) Vertreter: Brötz, Helmut
(86) Internationale Anmeldenummer: PCT/EP2008/061981
(87) Internationale Veröffentlichungsnummer: WO 2009/037159

(56) Entgegenhaltungen:
- DE-U1- 8 713 602
- SU-A1- 852 354

## Beschreibung

Die Erfindung betrifft eine Schwingmühle, insbesondere Scheibenschwingmühle, mit einer Mahleinheit, wobei die Mahleinheit einen absenkbaren Mahlboden und einen Austragsboden aufweiset.

Schwingmühlen bzw. Mahleinheiten der in Rede stehenden Art sind z.B. aus DE 8713602U bekannt und dienen beispielsweise zur mahlenden Zerkleinerung einer Probe aus schüttfähigem, körnigem Mahlgut im Zuge der Vorbereitung der Probe für gewünschte Analysen.

Im Hinblick auf den bekannten Stand der Technik wird eine technische Problematik der Erfindung darin gesehen, eine Schwingmühle der in Rede stehenden Art derart in vorteilhafter Weise weiterzubilden, dass ein konstantes homogenes Mahlergebnis erreicht werden kann.

Diese Problematik ist zunächst und im Wesentlichen durch den Gegenstand des Anspruches 1 gelöst, wobei darauf abgestellt ist, dass die Austragsrinne zu dem Austragselement hin abfallend ausgebildet ist. Eine solche abfallende Ausbildung ist vorzugsweise zumindest im Bereich des Rinnenbodens vorgesehen, kann aber je nach Rinnenausgestaltung und insbesondere Rinnenquerschnitt auch weitere Querschnittsbereiche erfassen. Zufolge der abfallenden Ausgestaltung ist die Förderung des Mahlgutes vom Austragsboden über die Austragsrinne hin zum Austragselement verbessert. Es ist so ein konstantes homogenes Mahlergebnis erzielt, dies insbesondere hinsichtlich geringerer Schwankungen der Austragsmengen (bzw. geringerer Abweichungen von der eingesetzten Mahlgutmenge) sowie Feinkörnigkeit und Reproduzierbarkeit. Weitere Merkmale der Erfindung sind nachstehend, auch in der Figurenbeschreibung, in ihrer bevorzugten Zuordnung zum Gegenstand des Anspruchs 1 oder zu Merkmalen weiterer Ansprüche erläutert.

So ist in einer bevorzugten Weiterbildung vorgesehen, dass die Austragsrinne kontinuierlich umlaufend abfallend ausgebildet ist, mit Ausnahme zumindest eines stufenförmigen Übergangs, insbesondere mit Ausnahme zumindest eines wandartigen Trennbereichs zwischen einem Rinnenanfangsbereich und einem Rinnenendbereich, in welchem der Rinnenboden tiefer als im Rinnenanfangsbereich liegt. Die Austragsrinne ist bevorzugt in Form einer Helix gebildet. Es besteht die Möglichkeit, dass sich die Austragsrinne entlang des überwiegenden Umfangs des Mahlbodens, insbesondere entlang des im Wesentlichen ganzen oder sogar des gesamten Umfanges des Mahlbodens, erstreckt. Dabei kann der abfallende Rinnenboden oder gegebenenfalls die gesamte Austragsrinne dem geneigten Verlauf einer Helix- bzw. Spiralwindung oder eines Abschnittes einer solchen Windung folgen. In einer vorteilhaften Ausgestaltung ist vorgesehen, dass sich die Austragsrinne entlang des überwiegenden Umfangs des Mahlbodens im Grundriss einer Kreislinie folgend und sich in einem Rinnenendbereich von der Kreislinie nach außen abweichend, insbesondere tangential zu der Kreislinie verlaufend, erstreckt. Um das Mahlgut vorzugsweise von der tiefsten Stelle des Rinnenbodens dem Austragselement zuzuführen, ist zweckmäßig, dass die Begrenzung der Austragsrinne im Rinnenendbereich eine Öffnung aufweist, wobei die Öffnung vorzugsweise im Rinnenboden und / oder im Bereich der radial äußeren Rinnenwandung liegen kann. Bevorzugt ist außerdem, dass der Rinnenboden im Rinnenanfangsbereich unterhalb der Oberfläche des Mahlbodens liegt. Zur weiteren Ausgestaltung besteht die Möglichkeit, dass die Austragsrinne in Radialrichtung an den Mahlboden angrenzt oder diesen in Projektion überschneidet.

Zudem ist bevorzugt der Austragsboden fest verbunden, insbesondere einteilig ausgeführt, mit einem Zylinderteil, in welchem ein zur Absenkung bzw. Anhebung des Mahlbodens genutzter, weiter beispielsweise pneumatisch / fluidisch betätigter Kolben geführt ist.

Eine weitere Verbesserung hinsichtlich des Mahlergebnisses ist dadurch erreicht, dass der Austragsboden ausblasbar ist, so weiter unter Einsatz eines Fluids reinigbar ist, bspw. mit Luft aber auch mittels eines Fluids wie etwa Stickstoff. Somit wird auch Rest-Mahlgut in Richtung auf die Austragsrinne geblasen. Weiter können auch tangential in die Austragsrinne weisende Ausblasdüsen vorgesehen sein, die den Transport des Mahlgutes vom Austragsboden in Richtung auf das Austragselement unterstützen. Entlang des Umfangs der Austragsrinne können eine oder mehrere, vorzugsweise gleichmäßig beabstandete, tangential orientierte Ausblasdüsen vorgesehen sein.

Zwischen einer Mahlwand und dem Mahlboden ergibt sich im abgesenkten Zustand des Mahlbodens ein Austragsspalt. Im Austragsboden bzw. diesem zugeordnet sind gegebenenfalls weitere Blasdüsen angeordnet zur Beaufschlagung des Austragsspaltes und zum Ausblasen von Mahlgut in die Austragsrinne. Diese Blasdüsen, weiter insbesondere die weiteren den Austragsspalt beaufschlagenden Blasdüsen sind nach radial innen gerichtet. Entlang des Umfangs der Austragsrinne können eine oder bevorzugt mehrere, vorzugsweise gleichmäßig beabstandete, radial orientierte Ausblasdüsen vorgesehen sein.

Des Weiteren besteht die Möglichkeit, auch das Mahlwerk selbst mit Fluid, beispielsweise mit Druckluft oder Stickstoff, insbesondere durch dorthin bzw. in den Mahlraum führende Düsen auszublasen.

In weiter bevorzugter Ausgestaltung weist der Kolben zwei Kolbenabschnitte unterschiedlichen Durchmessers auf, wobei sich die Kolbenwände der Kolbenabschnitte unter Belassung einer sich vertikal öffnenden Einfahrausnehmung für einen Kragen überlappen. Bevorzugt ist vorgesehen, dass der Kragen koaxial zu dem Zylinderteil unterseitig des Auslaufbodens ausgebildet ist und dichtend gegen den oberen Kolbenabschnitt von vergleichsweise geringerem Durchmesser tritt, wobei insbesondere vorgesehen ist, dass die Einfahrausnehmung geometrisch, insbesondere seitlich formschlüssig, an den Kragen angepasst ist. Bezüglich des Kolbens ist bevorzugt, dass dieser am unteren Kolbenabschnitt von vergleichsweise größerem Durchmesser mittels zumindest eines Kolbenführungsringes in dem Zylinderteil geführt ist. Durch diese Maßnahme lässt sich im Vergleich zu einer Führung des Kolbens nur mittels Dichtungsringen das Toleranzfeld verringern und dadurch eine genauere Zentrierung erreichen, wodurch insbesondere das Schließverhalten des Mahlbodens verbessert wird. Es besteht die Möglichkeit, dass an diesem Kolbenabschnitt in Kolbenaxialrichtung auf einer oder beiden Seiten des Kolbenführungsringes Dichtungen zur Abdichtung mit dem Zylinderteil angeordnet sind. Bevorzugt ist ferner, dass der Kragen und die Wand des Zylinderteils seitliche Begrenzungen eines sich ringartig erstreckenden Druckraumes des Zylinderteils bilden, in welchen der obere Rand des oberen Kolbenabschnitts hineinragt. Die Abdichtung dieses Druckraums kann einerseits durch die Dichtung oder die Dichtungen am unteren Kolbenabschnitt von vergleichsweise größerem Durchmesser und andererseits durch den dichtenden Angriff des Kragens an dem oberen Kolbenabschnitt von vergleichsweise geringerem Durchmesser erfolgen. Durch die beschriebene Übergriff-Einfahrausbildung für den oberen Kolbenrand wird eine Kolbenverlängerung ermöglicht, wobei auch bei Anordnung eines Kolbenführungsrings und benachbarten Dichtungen durch die besagten Überlappungen in Axialrichtung des Kolbens noch eine kompakte Bauweise ermöglicht wird. Es entsteht so auch die Möglichkeit, vorhandene Schwingmühlen mit vorgegebenem bzw. begrenztem Bauraum mit entsprechenden Komponenten zur Verbesserung der Kolbenführung nachzurüsten.

Weiter ist vorgesehen, dass die Mahlwand formschlüssig gehalten ist. Der Mahlboden ist relativ zu einer Seitenwandung der Austragsrinne abgedichtet. Dies weiter bevorzugt sowohl in der abgesenkten als auch in der angehobenen Stellung desselben.

Nachstehend ist die Erfindung anhand der beigefügten Zeichnung, welche lediglich ein Ausführungsbeispiel darstellt, näher erläutert. Es zeigt:
- Fig.1: eine Schnittansicht durch eine erfindungsgemäße Schwingmühle gemäß einer bevorzugten Ausführungsform entlang Schnittlinie I-I in Fig. 3 bei abgesenktem Mahlboden;
- Fig. 1a: die Anordnung aus Fig. 1, jedoch bei für den Mahlbetrieb ver- gleichsweise angehobenem Mahlboden;
- Fig. 2: in Seitenansicht einen Austragsboden der Schwingmühle in Einzel- darstellung;
- Fig. 3: die Draufsicht hierzu mit Blick auf eine Austragsrinne;
- Fig. 4: den Schnitt gemäß der Linie IV-IV in Fig. 3;
- Fig. 5: die Schnittdarstellung gemäß der Linie V-V in Fig. 3;
- Fig. 6: die Schnittdarstellung gemäß der Linie VI-VI in Fig. 3;
- Fig. 7: den Querschnitt durch einen Kolben der Schwingmühle;
- Fig. 8: den Querschnitt durch einen Mahlboden der Schwingmühle;
- Fig. 9: eine Querschnittdarstellung einer Mahlwand der Schwingmühle;
- Fig.10: den Querschnitt durch einen Stützring der Schwingmühle;
- Fig. 11: den Querschnitt durch einen Gehäusedeckel der Schwingmühle;
- Fig. 12: eine Schnittansicht entlang Schnittlinie XII-XII in Fig. 3;
- Fig. 13: eine Ausschnittsvergrößerung von Detail XIII aus Fig. 1 und
- Fig. 14: einen Teilschnitt entlang Schnittlinie XIV-XIV in Fig. 3.

Fig. 1 zeigt einen Querschnitt durch den oberen Bereich einer erfindungsgemäßen Schwingmühle 1 gemäß einer bevorzugten Ausführungsform. Es handelt sich hier um eine sogenannte Scheibenschwingmühle, deren Mahleinheit 2 eine von einem gesonderten Schwingantrieb zu Schwingungen anregbare Baugruppe darstellt. Die Mahleinheit 2 schließt einen Mahlraum 3 ein, der außen von einer zylindrischen Mahlwand 4 berandet ist. An diese schließt unterseitig während des Mahlbetriebs ein im Wesentlichen kreisförmiger Mahlboden 5 an. Auf diesem liegen als Mahlelemente ein Mahlring 6 und ein Mahlstein 7. Zwischen Mahlwand 4 und Mahlring 6 ist ein Mahlspalt 8 gebildet. Ein weiterer Mahlspalt 9 stellt sich zwischen Mahlring 6 und Mahlstein 7 ein. Dies ermöglicht eine seitliche Relativbewegung von Mahlring 6 und Mahlstein 7 sowohl zueinander als auch bezüglich der Mahlwand 4.

An die Mahlwand 4 schließt radial außerhalb ein Gehäusering 10 an, der unterseitig mit einer einen Austragsboden 12 bildenden Gehäusebasis 11 verschraubt und dadurch mit einem Antriebsflansch 13 verbunden ist. An den Antriebsflansch kann ein beliebiger, für Schwingmühlen gebräuchlicher und daher in den Figuren nicht mit dargestellter Schwingantrieb angeschlossen sein. Oberseitig ist der Gehäusering 10 mit einem Gehäusedeckel 14 verschraubt, welcher beim Aufsetzen mittels eines Ringvorsprunges 32 formschlüssig zu dem Gehäusering zentriert wird.

Die Mahlwand 4 ist innenwandig des Gehäuseringes 10 formschlussgehaltert, in axialer Richtung zwischen einem oberen, radial nach innen einragenden Kragen des Gehäuseringes 10 und unterseitig durch einen vorgesehenen Stützring 29 gehalten.

An der Gehäusebasis 11 ist unterseitig ein Zylinderteil 15 ausgebildet. In diesem ist ein Kolben 16 mittels eines Kolbenführungsrings 31 geführt, der unterseitig gegen den Mahlboden 5 tritt. Über eine fluidische Ansteuerung des Kolbens 16 ist über diesen der Mahlboden 5 anhebbar bzw. absenkbar.

Der Kolben 16 weist zwei in Axialerstreckung aufeinander folgende Kolbenabschnitte 17 und 18 auf. Diese besitzen unterschiedliche Durchmesser, wobei der dem Mahlboden 5 zugewandte Kolbenabschnitt 18 gegenüber dem Kolbenabschnitt 17 durchmesserverringert ist. Die Kolbenwände 19 und 20 der Kolbenabschnitte 17 und 18 überlappen sich unter Belassung einer sich vertikal nach oben öffnenden, ringartigen Einfahrausnehmung 21. In diese taucht ein koaxial zum Zylinderteil 15 unterseitig des Auslaufbodens 12 ausgebildeter, dichtend gegen den oberen Kolbenabschnitt 18 tretender Kragen 22. Wie schon angesprochen, ist über eine fluidische Ansteuerung des Kolbens 16 über diesen der Mahlboden 5 anhebbar bzw. absenkbar. Dazu ist zwischen dem Zylinderteil 15 und dem Kolben 16 ein Druckraum 33 in Gestalt eines ringförmigen Hohlraums ausgebildet. Dabei handelt es sich um eine unterseitig des Austragsbodens 12 gebildete Ringnut, in welche von der Unterseite her als Ringvorsprung des Kolbens 16 der obere Rand 34 des unteren Kolbenabschnitts 17 eingreift. Der Druckraum 33 steht über eine Leitung 35 mit einem Anschlussstück 36 in Verbindung, so dass sich zum Senken des Mahlbodens 5 ein Überdruck anlegen lässt. Der Kolben 16 besitzt an seiner unteren Stirnfläche einen radial innen liegenden Ringvorsprung, der in der in Figur 1 dargestellten unteren Verfahrstellung einen Begrenzungsanschlag mit einer Platte 53 bildet. Dabei verbleibt radial angrenzend an den Ringvorsprung ein als weiterer Druckraum 50 dienender Ringspalt. Dieser steht über eine Leitung 54 mit einem Anschlussstück 52 in Verbindung, so dass sich zum Anheben des Mahlbodens 5 an den Druckraum 50 ein Überdruck anlegen lässt. Dabei setzt sich bei dem gezeigten Ausführungsbeispiel der Druckraum 50 in den Kolbeninnenraum 51 fort. Die Abdichtung des Druckraums 33 erfolgt mittels zweier Ringdichtungen 37, 38, von denen je eine in den oberen Rand 34 des Kolbens und in den Kragen 22 eingesetzt ist. Bei dem Kragen 22 handelt es sich in dem Ausführungsbeispiel, wie auch aus den Figuren ersichtlich, um den Ringabschnitt 22, so dass in diesem Zusammenhang die Begriffe Kragen und Ringabschnitt auch austauschbar sind.

Während des Mahlvorganges tritt der Mahlboden 5 unterseitig beaufschlagt durch den Kolben 16 randseitig dichtend gegen die Mahlwand 4. Diese Situation ist in Fig. 1a dargestellt. Nach einer in Figur 1 dargestellten Absenkung des Kolbens 16 und über diesen des Mahlbodens 5 wird umlaufend ein Austragsspalt 23 freigegeben, durch welchen zufolge weiterer Schwingungsanregung das zerkleinerte Mahlgut in eine im Grundriss ringförmige Austragsrinne 24 gelangt. Um zu verhindern, dass feingemahlenes (in den Figuren nicht mit dargestelltes) Mahlgut in den Spalt zwischen dem Mahlboden 5 und dem Austragsboden 12 eindringen kann, ist der Mahlboden 5 umlaufend abdeckend mit einer Ringdichtung 39 versehen. Diese stützt sich im Bereich ihres oberen Endes nach radial innen gegen eine Zylinderwandung des Mahlbodens 5 und im Bereich ihres unteren Endes stirnseitig gegen den Austragsboden 12 ab. Auch durch diese Abdichtung wird ein Beitrag zu einer mengenmäßig genaueren und reproduzierbareren Mahlgutausgabe bzw. zur Erzielung homogenerer Mahlergebnisse geleistet. Die Austragsrinne 24 ist umlaufend abfallend hin zu einem Austragselement 25 ausgebildet, dies weiter helixartig kontinuierlich umlaufend abfallend, mit Ausnahme eines stufenförmigen Übergangs 26, zwischen dem Rinnenanfangsbereich geringster Höhe und dem dem Austragselement 25 zugeordneten Rinnenendbereich größter Höhe.

Figur 3 zeigt in einer Draufsicht, dass die Austragsrinne 24 kontinuierlich umlaufend abfallend ausgebildet ist, mit Ausnahme eines wandartigen Trennbereiches 26' zwischen einem Rinnenanfangsbereich 40 und einem Rinnenendbereich 41, in welchem der Rinnenboden 42 tiefer als im Rinnenanfangsbereich 40 liegt. Dabei kann der Niveauunterschied des Rinnenbodens 42 zwischen dem Rinnenanfangsbereich und dem Rinnenendbereich beispielsweise 10 mm betragen, jedoch auch davon abweichende Werte annehmen. Entlang des überwiegenden Umfanges des Mahlbodens 5 erstreckt sich die Austragsrinne 24 einer Kreislinie folgend. Nur im Rinnenendbereich 41 weicht die Austragsrinne 24 von der Kreislinie nach außen entlang einer Tangentiallinie 43 ab, wobei die Begrenzung 44 der Austragsrinne 24 (vgl. auch Figuren 4 und 12) im Bereich der äußeren Rinnenwand eine Öffnung 45 aufweist, durch welche das Mahlgut zu dem Austragselement 25 bzw. durch dieses hindurch gelangt. Figur 12, deren Schnittführung etwas von Figur 1 abweicht (vgl. Figur 3), zeigt auch, dass sich die an das Austragselement 25 angrenzende Öffnung 45 im Rinnenendbereich 41 an der tiefsten Stelle des Rinnenbodens 42 befindet.

Der Austragsboden 12 bzw. die Austragsrinne 24, darüber hinaus auch der sich nach Absenkung des Mahlbodens 5 ergebende Austragsspalt 23 sind mittels Druckluft ausblasbar. Hierzu sind Ausblasdüsen 27 und 28 vorgesehen, wobei die Ausblasdüsen 27 tangential in die Austragsrinne 24 weisen, dies weiter in Neigungsrichtung der Austragsrinne 24. Mittels der tangential eingebrachten Blasbohrungen bzw. der Ausblasdüsen 27 können der Austrag und die Reinigung verbessert werden. Die Ausblasdüsen 28 sind radial gerichtet, insbesondere zum Ausblasen bzw. zur Reinigung des Bereichs des Austragsspaltes 23, bspw. mit Druckluft.

Figur 3 veranschaulicht, dass in dem gewählten Beispiel an dem Austragsboden 12 jeweils drei Ausblasdüsen 27 zum tangentialen Ausblasen und drei Ausblasdüsen 28 zum radialen Blasen vorgesehen sind. Dabei ist entlang des Umfanges der Abstand zwischen je zwei gleichartigen Düsen um ein Vielfaches größer als der Abstand zwischen zwei einander eng benachbarten Düsen 27 und 28. In der Schnittansicht von Figur 1 sind je ein Anschluss 46 für eine radiale Ausblasdüse 28 und ein Anschluss 47 für eine tangentiale Ausblasdüse 27 dargestellt. Es wird auch deutlich, dass der Kolben 16 an seiner oberen Stirnwand 48 mittels mehrerer, umfangsmäßig verteilt liegender Schrauben 49 mit dem Mahlboden 5 befestigt ist.

Die gesamte Vorrichtung ist im Wesentlichen dicht. Es findet zugleich über das Austragselement 25 eine aktive Absaugung statt. Die abgesaugte Luftmenge kann gleich oder pro Zeiteinheit auch leicht größer sein, als die eingeblasene Luftmenge. Es ist auch ein impulsartiges Blasen möglich.

Im Bereich zwischen Mahlwand 4 und Gehäusering 10 sind des Weiteren Leitungswege 30 für eine nicht näher dargestellte Kühlung vorgesehen. Bezüglich dieser Kühlung wird auf die deutsche Patentanmeldung mit dem Aktenzeichen DE 10 2006 042 825 A1 verwiesen.

Des Weiteren kann die Mahleinheit 2 der Schwingmühle 1 über eine Gleitführung gehaltert sein und weiter gegebenenfalls über Drehzahländerungsmittel verfügen. Diesbezüglich wird auf die deutschen Patentanmeldungen mit den Aktenzeichen DE 10 2007 017131 A1 und DE 10 2006 042 823 A1 verwiesen.

Wie die Figuren und besonders Fig. 3 zeigen, besitzt die Schwingmühle 1 in der exemplarisch gewählten Ausführungsform am Umfang der Austragsrinne 24 verteilt angeordnet mehrere, in dem konkreten Beispiel sechs, Ausblasdüsen 27, 28. Die jeweiligen Positionen der Ausblasdüsen entlang des Umfanges der Austragsrinne sind Fig. 3 zu entnehmen. Es wird deutlich, dass die drei tangential orientierten Ausblasdüsen 27 entlang des Umfanges lagemäßig voneinander gleichmäßig beabstandet sind, so dass der zwischen zwei jeweils benachbarten Positionen gebildete Winkel jeweils 120 Grad beträgt. Gleiches gilt für die drei radial orientierten Ausblasdüsen 28, so dass für beide Düsentypen eine gleichmäßige Lageverteilung besteht. Die Ausblasdüsen 27 und 28 sind jeweils als Ausnehmungen bzw. Bohrungen in dem Austragsboden 12 ausgebildet. Die Kontur der tangential orientierten Ausblasdüsen 27 kann schematisch auch Fig. 3 entnommen werden und umfasst austrittseitig eine unmittelbar in die Austragsrinne 24 mündende, vergleichsweise enge Bohrung 55 und eine sich daran düseneintrittsseitig anschließende, im Vergleich dazu querschnittsgrößere und mit Innengewinde versehene Anschlussbohrung 56, an welche der bspw. in Fig. 1 sichtbare Anschluss 47, der bspw. mit einer Druckluftleitung verbunden sein kann, anschließbar ist. Die Längskontur der radial orientierten Ausblasdüsen 28 ist den Figuren 3 und 13 entnehmbar. Demzufolge umfasst auch diese Kontur düsenaustrittsseitig eine vergleichsweise engere Bohrung 57 und eine sich daran düseneintrittsseitig anschließende querschnittsgrößere, mit Innengewinde versehene Anschlussbohrung 58, in welche der Anschluss 46, bspw. einer Druckluftzuleitung, durch Einschrauben angeschlossen ist.

Mit Bezug auf Fig. 13 ist weiter dargestellt, dass die düsenaustrittsseitigen Bohrungen 57 der radial orientierten Ausblasdüsen 28 in einen Lüftungskanal 59 münden, der sich in Umfangsrichtung U (vgl. Fig. 3) der Austragsrinne erstreckt. An diesen schließt sich am radial inneren Rand nach unten ein vertikal verlaufender Spalt 60 an. In dem in Fig. 13 dargestellten Querschnitt beträgt die Breite des Lüftungskanals 59 ein Vielfaches der Breite von Spalt 60. Auch der Durchmesser der Bohrung 57 beträgt ein Mehrfaches der Breite von Spalt 60. An seiner Unterseite schließt sich an den Spalt 60 die Austragsrinnenkammer 61 an, welche unten und an den Seiten von der Austragsrinne 24 berandet wird. Es wird auch deutlich, dass das untere Spaltende 62 an die radial äußere Begrenzungswand 63 der Austragsrinne 24 an deren oberem Ende angrenzt.

Wieder mit Bezug auf Fig. 3 wird deutlich, dass entlang des Umfangs der Austragsrinne 24 in deren Gefällerichtung, die sich in Fig. 3 im Uhrzeigersinn erstreckt, hinter je einer tangential orientierten Ausblasdüse 27 je eine radial orientierte Ausblasdüse 28 befindet. In dem gewählten Beispiel schließen je eine tangential und je eine radial orientierte Ausblasdüse 27, 28 in der Umfangsebene von Fig. 3 nur einen Umfangswinkel im Bereich von etwa 5 bis 10 Grad (je nach Messweise) ein, der also deutlich geringer als der vorgenannte Abstandswinkel von 120 Grad zwischen gleichartigen Ausblasdüsen ist. Insofern ist hier auch von Düsenpaaren aus je einer tangential und je einer radial orientierten Ausblasdüse 27,28 zu sprechen. Aus den Figuren 2, 4, 13 und 14 sowie aus dem vorangehend Gesagten wird auch deutlich, dass bezogen auf einen senkrecht zur Umfangsrichtung U liegenden Querschnitt der Austragsrinne 24, also bspw. auf den Querschnitt der Figuren 13 und 14, der Düsenaustritt von tangential orientierten Ausblasdüsen 27, bei welchem es sich um das radial innere Ende der Bohrung 55 handelt, in geringerem Vertikalabstand von dem Rinnenboden 42 in die Austragsrinne 24 mündet als das Spaltende 62, d.h. als der Fluidauslass von in dem Beispiel radial orientierten Ausblasdüsen 28. In dem gewählten Ausführungsbeispiel befinden sich die tangential orientierten Ausblasdüsen 27 in dem Austragsboden 12 alle in der gleichen absoluten vertikalen Höhe, d.h. besitzen aufgrund des Gefälles der Austragsrinne einen voneinander abweichenden Vertikalabstand zum Rinnenboden 42. Alternativ könnte auch vorgesehen sein, dass tangential orientierte Ausblasdüsen 27 jeweils in zueinander gleichem vertikalen, also zu der Zeichenebene von Fig. 3 senkrechten, Abstand zu dem Rinnenboden 42 in die Austragsrinne 24 einmünden.

### BEZUGSZEICHENLISTE

- 1: Schwingmühle
- 2: Mahleinheit
- 3: Mahlraum
- 4: Mahlwand
- 5: Mahlboden
- 6: Mahlring
- 7: Mahlstein
- 8: Mahlspalt
- 9: Mahlspalt
- 10: Gehäusering
- 11: Gehäusebasis
- 12: Austragsboden
- 13: Antriebsflansch
- 14: Gehäusedeckel
- 15: Zylinderteil
- 16: Kolben
- 17: Kolbenabschnitt
- 18: Kolbenabschnitt
- 19: Kolbenwand
- 20: Kolbenwand
- 21: Einfahrausnehmung
- 22: Ringabschnitt
- 23: Austragsspalt
- 24: Austragsrinne
- 25: Austragselement
- 26: Übergang
- 26': Trennbereich
- 27: Ausblasdüsen
- 28: Ausblasdüsen
- 29: Stützring
- 30: Leitungswege
- 31: Kolbenführungsring
- 32: Ringvorsprung
- 33: Druckraum
- 34: Rand
- 35: Leitung
- 36: Anschlussstück
- 37: Ringdichtung
- 38: Ringdichtung
- 39: Ringdichtung
- 40: Rinnenanfangsbereich
- 41: Rinnenendbereich
- 42: Rinnenboden
- 43: Tangentiallinie
- 44: Begrenzung
- 45: Öffnung
- 46: Anschluss
- 47: Anschluss
- 48: Stirnwand
- 49: Schraube
- 50: Druckraum
- 51: Kolbeninnenraum
- 52: Anschlussstück
- 53: Platte
- 54: Leitung
- 55: Bohrung
- 56: Anschlussbohrung
- 57: Bohrung
- 58: Anschlussbohrung
- 59: Lüftungskanal
- 60: Spalt
- 61: Austragsrinnenkammer
- 62: Spaltende
- 63: Begrenzungswand

## Patentansprüche

1. Schwingmühle (1), insbesondere Scheibenschwingmühle, mit einer Mahleinheit (2), wobei die Mahleinheit (2) einen absenkbaren Mahlboden (5) und einen Austragsboden (12) aufweist **dadurch gekennzeichnet, dass** weiter der Austragsboden (12) eine umlaufende Austragsrinne (24) aufweist, zur Förderung des Mahlgutes zu einem bzw. durch ein Austragselement (25), und dass die Austragsrinne (24) zu dem Austragselement (25) hin abfallend ausgebildet ist.

2. Schwingmühle nach Anspruch 1, **dadurch gekennzeichnet, dass** die Austragsrinne (24) kontinuierlich umlaufend abfallend ausgebildet ist, mit Ausnahme zumindest eines insbesondere stufenförmigen Übergangs (26), insbesondere mit Ausnahme zumindest eines wandartigen Trennbereichs (26') zwischen einem Rinnenanfangsbereich (40) und einem Rinnenendbereich (41), in welchem der Rinnenboden (42) tiefer als im Rinnenanfangsbereich (40) liegt.

3. Schwingmühle nach einem oder mehreren der vorhergehenden Ansprüche, **dadurch gekennzeichnet, dass** sich die Austragsrinne (24) entlang des überwiegenden Umfangs des Mahlbodens (5), insbesondere entlang des im Wesentlichen bzw. des nahezu gesamten Umfanges des Mahlbodens (5), erstreckt.

4. Schwingmühle nach einem oder mehreren der vorhergehenden Ansprüche, **dadurch gekennzeichnet, dass** sich die Austragsrinne (24) entlang des überwiegenden Umfangs des Mahlbodens (5) im Grundriss einer Kreislinie folgend und in einem Rinnenendbereich (41) von der Kreislinie nach außen abweichend, insbesondere tangential zu der Kreislinie verlaufend, erstreckt.

5. Schwingmühle nach einem oder mehreren der vorhergehenden Ansprüche, **dadurch gekennzeichnet, dass** die Begrenzung (44) der Austragsrinne (24) im Rinnenendbereich (41) im Bereich der äußeren Rinnenwand und /oder des Rinnenbodens (42) eine Öffnung (45) aufweist.

6. Schwingmühle nach einem oder mehreren der vorhergehenden Ansprüche, **dadurch gekennzeichnet, dass** der Rinnenboden (42) auch im Rinnenanfangsbereich (40) unterhalb der Oberfläche des Mahlbodens (5) liegt.

7. Schwingmühle nach einem oder mehreren der vorhergehenden Ansprüche, **dadurch gekennzeichnet, dass** die Austragsrinne (24) in Radialrichtung an den Mahlboden (5) angrenzt oder diesen in Projektion überschneidet.

8. Schwingmühle nach einem oder mehreren der vorhergehenden Ansprüche, **dadurch gekennzeichnet, dass** der Austragsboden (12) fest verbunden, insbesondere einteilig, mit einem Zylinderteil (15) ausgebildet ist, in welchem ein zur Absenkung des Mahlbodens (5) genutzter Kolben (16) geführt ist.

9. Schwingmühle nach einem oder mehreren der vorhergehenden Ansprüche, **dadurch gekennzeichnet, dass** der Kolben (16) zwei Kolbenabschnitte (17,18) unterschiedlichen Durchmessers aufweist und dass sich die Kolbenwände (19, 20) der Kolbenabschnitte (17,18) unter Belassung einer sich vertikal öffnenden Einfahrausnehmung (21) für einen Kragen (22) überlappen.

10. Schwingmühle nach einem oder mehreren der vorhergehenden Ansprüche, **dadurch gekennzeichnet, dass** der Kragen (22) koaxial zu dem Zylinderteil (15) unterseitig des Austragsbodens (12) ausgebildet ist und dichtend gegen den oberen Kolbenabschnitt (18) tritt, wobei insbesondere vorgesehen ist, dass die Einfahrausnehmung (21) geometrisch, insbesondere seitlich formschlüssig, an den Kragen (22) angepasst ist.

11. Schwingmühle nach einem oder mehreren der vorhergehenden Ansprüche, **dadurch gekennzeichnet, dass** der Kolben (16) zwei Kolbenabschnitte (17,18) unterschiedlichen Durchmessers aufweist und dass der Kolben (16) am Kolbenabschnitt (17) von vergleichsweise größerem Durchmesser mittels zumindest eines Kolbenführungsringes (31) in dem Zylinderteil (15) geführt ist.

12. Schwingmühle nach einem oder mehreren der vorhergehenden Ansprüche, dass am Kolbenabschnitt (17) in Kolbenaxialrichtung auf einer oder beiden Seiten des Kolbenführungsringes (31) Dichtungen (37) zur Abdichtung mit dem Zylinderteil (15) angeordnet sind.

13. Schwingmühle nach einem oder mehreren der vorhergehenden Ansprüche, dass der Kragen (22) und die Wand des Zylinderteils (15) seitliche Begrenzungen eines sich ringartig erstreckenden Druckraumes (33) bilden, in welchen der obere Rand (34) des Kolbenabschnitts (17) hineinragt.

14. Schwingmühle nach einem oder mehreren der vorhergehenden Ansprüche, **dadurch gekennzeichnet, dass** die Mahlwand (4) formschlüssig gehalten ist.

15. Schwingmühle nach einem oder mehreren der vorhergehenden Ansprüche, **dadurch gekennzeichnet, dass** der Mahlboden (5) relativ zu einer Seitenwandung der Austragsrinne (24) abgedichtet ist.

## Claims

1. Vibration grinding mill (1), in particular a vibratory disc mill, comprising a mill unit (2), the mill unit (2) comprising a lowerable mill base (5) and a discharge base (12), **characterised in that** the discharge base (12) further comprises a peripheral discharge groove (24) for conveying the ground stock to or through a discharge element (25), and **in that** the discharge groove (24) is formed so as to slope downwards towards the discharge element (25).

2. Vibration grinding mill according to claim 1, **characterised in that** the discharge groove (24) is formed so as to slope downwards continuously peripherally, except for at least one in particular step-shaped transition (26), in particular except for at least one wall-like separating region (26') between a starting region (40) of the groove and an end region (41) of the groove, in which end region the groove base (42) is lower than in the starting region (40).

3. Vibration grinding mill according to one or more of the preceding claims, **characterised in that** the discharge groove (24) extends along most of the periphery of the mill base (5), in particular along substantially or almost the entire periphery of the mill base (5).

4. Vibration grinding mill according to one or more of the preceding claims, **characterised in that** the discharge groove (24) extends along most of the periphery of the mill base (5), following a circular line in the plan view and deviating outwards from, in particular extending tangentially to, the circular line in an end region (41) of the groove.

5. Vibration grinding mill according to one or more of the preceding claims, **characterised in that** the boundary (44) of the discharge groove (24) in the groove end region (41) has an opening (45) in the region of the outer groove wall and/or the groove base (42).

6. Vibration grinding mill according to one or more of the preceding claims, **characterised in that** the groove base (42) is also located in the starting region (40) of the groove, below the surface of the mill base (5).

7. Vibration grinding mill according to one or more of the preceding claims, **characterised in that** the discharge groove (24) is adjacent to the mill base (5) in the radial direction or intersects said mill base in projection.

8. Vibration grinding mill according to one or more of the preceding claims, **characterised in that** the discharge base (12) is rigidly connected to, in particular formed in one piece with a cylinder part (15), in which a plunger (16) is guided which is used to lower the mill base (5).

9. Vibration grinding mill according to one or more of the preceding claims, **characterised in that** the plunger (16) comprises two plunger portions (17, 18) having different diameters and **in that** the plunger walls (19, 20) of the plunger portions (17, 18) overlap each other, leaving a vertically opening entry recess (21) for a collar (22).

10. Vibration grinding mill according to one or more of the preceding claims, **characterised in that** the collar (22) is formed on the underside of the discharge base (12) so as to be coaxial with the cylinder part (15) and engages sealingly against the upper plunger portion (18), it being provided in particular for the entry recess (21) to be geometrically adapted, in particular with a lateral positive fit, to the collar (22).

11. Vibration grinding mill according to one or more of the preceding claims, **characterised in that** the plunger (16) comprises two plunger portions (17, 18) having different diameters and **in that** the plunger (16) is guided in the cylinder part (15) by the plunger portion (17) having the comparatively larger diameter by means of at least one plunger guide ring (31).

12. Vibration grinding mill according to one or more of the preceding claims, **characterised in that** seals (37) for sealing to the cylinder part (15) are arranged on the plunger portion (17) in the axial direction of the plunger on one or both sides of the plunger guide ring (31).

13. Vibration grinding mill according to one or more of the preceding claims, **characterised in that** the collar (22) and the wall of the cylinder part (15) form lateral boundaries of an annularly extending pressure chamber (33) into which the upper edge (34) of the plunger portion (17) projects.

14. Vibration grinding mill according to one or more of the preceding claims, **characterised in that** the mill wall (4) is held with a positive fit.

15. Vibration grinding mill according to one or more of the preceding claims, **characterised in that** the mill base (5) is sealed relative to a side wall of the discharge groove (24).

## Revendications

1. Broyeur vibrant (1), en particulier broyeur vibrant à disques, avec une unité de broyage (2), dans lequel l'unité de broyage (2) présente un fond de broyage (5) abaissable et un fond de décharge (12),
**caractérisé en ce que** le fond de décharge (12) présente par ailleurs une rigole de décharge périphérique (24) pour acheminer le matériau broyé vers ou à travers un élément de décharge (25) et
**en ce que** la rigole de décharge (24) se présente en pente vers l'élément de décharge (25).

2. Broyeur vibrant selon la revendication 1, **caractérisé en ce que** la rigole de décharge (24) se présente en pente de manière continue en périphérie, à l'exception d'au moins un passage (26) en particulier de forme étagée, notamment à l'exception d'au moins une zone de séparation de type paroi (26') entre une zone de début de rigole (40) et une zone de fin de rigole (41), dans laquelle le fond de rigole (42) se trouve plus bas que dans la zone de début de rigole (40).

3. Broyeur vibrant selon l'une quelconque ou plusieurs des revendications précédentes, **caractérisé en ce que** la rigole de décharge (24) s'étend le long du pourtour principal du fond de broyage (5), en particulier le long du pourtour sensiblement ou presque total du fond de broyage (5).

4. Broyeur vibrant selon l'une quelconque ou plusieurs des revendications précédentes, **caractérisé en ce que** la rigole de décharge (24) s'étend le long du pourtour principal du fond de broyage (5) en suivant dans le plan une ligne circulaire et en s'écartant dans une zone de fin de rigole (41) de la ligne circulaire vers l'extérieur, en particulier s'étendant tangentiellement à la ligne circulaire.

5. Broyeur vibrant selon l'une quelconque ou plusieurs des revendications précédentes, **caractérisé en ce que** la limite (44) de la rigole de décharge (24) présente une ouverture (45) dans la zone de fin de rigole (41) dans la zone de la paroi de rigole externe et/ou du fond de rigole (42).

6. Broyeur vibrant selon l'une quelconque ou plusieurs des revendications précédentes, **caractérisé en ce que** le fond de rigole (42) se situe également dans la zone de début de rigole (40) sous la surface du fond de broyage (5).

7. Broyeur vibrant selon l'une quelconque ou plusieurs des revendications précédentes, **caractérisé en ce que** la rigole de décharge (24) est adjacente dans la direction radiale au fond de broyage (5) ou coupe celui-ci en projection.

8. Broyeur vibrant selon l'une quelconque ou plusieurs des revendications précédentes, **caractérisé en ce que** le fond de décharge (12) est relié de manière fixe, en particulier d'un seul tenant, à une partie de cylindre (15), dans laquelle est guidé un piston (16) utilisé pour abaisser le fond de broyage (5).

9. Broyeur vibrant selon l'une quelconque ou plusieurs des revendications précédentes, **caractérisé en ce que** le piston (16) présente deux sections de piston (17,18) de diamètre différent et **en ce que** les parois de piston (19, 20) des sections de piston (17,18) se chevauchent en laissant un évidement d'insertion (21) s'ouvrant verticalement pour un collet (22).

10. Broyeur vibrant selon l'une quelconque ou plusieurs des revendications précédentes, **caractérisé en ce que** le collet (22) est formé coaxialement à la partie de cylindre (15) du côté inférieur du fond de décharge (12) et pressé de manière étanche contre la section de piston supérieure (18), dans lequel il est prévu en particulier que l'évidement d'insertion (21) soit adapté géométriquement, notamment latéralement par adaptation de forme, au collet (22).

11. Broyeur vibrant selon l'une quelconque ou plusieurs des revendications précédentes, **caractérisé en ce que** le piston (16) présente deux sections de piston (17,18) de diamètre différent et **en ce que** le piston (16) est guidé sur la section de piston (17) d'un diamètre relativement plus grand au moyen d'un anneau de guidage de piston (31) dans la partie de cylindre (15).

12. Broyeur vibrant selon l'une quelconque ou plusieurs des revendications précédentes, **caractérisé en ce que** des joints étanches (37) sont aménagés sur la section de piston (17) dans la direction axiale du piston sur un côté ou les deux côtés de l'anneau de guidage de piston (31) pour étancher la partie de cylindre (15)

13. Broyeur vibrant selon l'une quelconque ou plusieurs des revendications précédentes, **caractérisé en ce que** le collet (22) et la paroi de la partie de cylindre (15) forment des limitations latérales d'un espace de pression (33) s'étendant de manière annulaire, dans lequel se prolonge le bord supérieur (34) de la section de piston (17).

14. Broyeur vibrant selon l'une quelconque ou plusieurs des revendications précédentes, **caractérisé en ce que** la paroi de broyage (4) est maintenue par adaptation de forme.

15. Broyeur vibrant selon l'une quelconque ou plusieurs des revendications précédentes, **caractérisé en ce que** le fond de broyage (5) est étanché par rapport à une paroi latérale de la rigole de décharge (24).
